# EUROPÄISCHE PATENTSCHRIFT

(11) **EP 0 810 970 B1**
(45) Veröffentlichungstag und Bekanntmachung des Hinweises auf die Patenterteilung: **17.03.1999**
(21) Anmeldenummer: 95942045.6
(22) Anmeldetag: 21.12.1995
(51) Int. Cl.: B65H 26/00

(54) **KONTROLLEINRICHTUNG ZUR ÜBERWACHUNG DES LAUFES ZWEIER ÜBEREINANDERLIEGENDER PAPIERBAHNEN IN EINER PAPIERVERARBEITUNGSMASCHINE**
CONTROL DEVICE FOR MONITORING THE TRAVEL OF TWO SUPERIMPOSED PAPER WEBS IN A PAPER PROCESSING MACHINE
DISPOSITIF DE CONTROLE DU DEPLACEMENT DE DEUX BANDES DE PAPIER SUPERPOSEES DANS UNE MACHINE DE TRAITEMENT DU PAPIER

(30) Priorität: 24.02.1995 DE 19506456
(43) Veröffentlichungstag der Anmeldung: 10.12.1997
(73) Patentinhaber: BÖWE SYSTEC AG, 86159 Augsburg (DE)
(72) Erfinder: PRASSLER, Max, D-86159 Augsburg (DE)
(74) Vertreter: Liebau, Gerhard, Dipl.-Ing.
(86) Internationale Anmeldenummer: DE9501858
(87) Internationale Veröffentlichungsnummer: WO9626146

(56) Entgegenhaltungen:
- EP-A- 0 604 379
- DE-A- 2 439 318
- US-A- 3 718 823
- US-A- 4 467 949
- PATENT ABSTRACTS OF JAPAN vol. 11, no. 170 (P-581) 2. Juni 1987 & JP,A,62 002 103 (TOSHIBA CO) 8. Januar 1987

## Beschreibung

Die Erfindung betrifft eine Hontrolleinrichtung zur Überwachung des Laufes zweier übereinanderliegender Papierbahnen in einer Papierverarbeitungsmaschine, mit photoelektrischen Sensoren, deren Lichtstrahlen auf die Oberfläche der Papierbahnen gerichtet sind.

Bei bestimmten papierverarbeitenden Maschinen, z.B. in einer automatischen Kontennachverarbeitungsanlage, die einem Laserdrucker nachgeschaltet ist, muß der Lauf zweier übereinanderliegender Papierbahnen überwacht werden. Die Kontennachbearbeitungsanlage weist eine sogenannte Slitter/Merger-Einheit auf. In dieser Einheit wird eine breite Papierbahn zunächst durch Längsschneidemesser in Längsrichtung in ihrer Mitte geteilt, so daß zwei halb so breite Papierbahnen entstehen. Diese beiden Papierbahnen werden anschließend übereinandergebracht und kantengenau übereinanderliegend weitertransportiert. Da die breite Papierbahn bereits mit Querperforierungen versehen ist, die im Abstand der Formathöhe angeordnet sind, kann es vorkommen, daß eine der Papierbahnen reißt und nicht zusammen mit der zweiten Papierbahn weitertransportiert wird. Deshalb ist eine Kontrolleinrichtung erforderlich, die das Vorhandensein von zwei übereinanderliegenden Papierbahnen überwacht. Eine bekannte Kontrolleinrichtung arbeitet mit einer Lichtschranke, die beide Papierbahnen gleichzeitig durchleuchtet. Die Lichtschranke muß so eingestellt sein, daß beim Vorhandensein von zwei Papierbahnen kein Licht auf die Empfänger-Photozelle trifft, während beim Fehlen einer Papierbahn der Lichtstrahl die verbliebene Papierbahn durchdringt und auf die Empfänger-Photozelle trifft.

Damit dieses System funktioniert, muß die Lichtschranke vom Bediener der Maschine auf die jeweilige Transparenz der Papierbahnen justiert werden. Wird dies vergessen, dann reagiert die Kontrolleinrichtung bei Verarbeitung einer Papierqualität mit geringerer Transparenz überhaupt nicht mehr oder nicht mehr zuverlässig. Für dickere Papiere oder solche mit geringer Transparenz, ist die bekannte Kontrolleinrichtung überhaupt nicht geeignet.

Aus der US-A-4 467 949 ist eine Papierfördereinrichtung für einen Drucker bekannt, bei welcher die Papierbahn von einer motorisch angetriebenen Antriebsrolle gefördert wird. Hinter der Antriebsrolle ist zur Überwachung der Papierbahn eine lichtaussendende Diode und ein gegenüber dieser optisch ausgerichteter Fototransistor vorgesehen. Wenn keine Papierbahn zwischen Diode und Fototransistor vorhanden ist, wird letzterer angeschaltet, ist hingegen eine Papierbahn zwischen beiden vorhanden, dann unterbricht diese das von der Diode ausgehende Licht und der Fototransistor wird abgeschaltet. Diese Einrichtung ist nur zur Überwachung einer einzelnen Papierbahn, jedoch nicht zur Überwachung von zwei übereinanderliegenden Papierbahnen geeignet, denn der Lichtstrahl wird bereits durch eine einzelne Papierbahn unterbrochen, auch wenn die zweite Papierbahn nicht mehr vorhanden ist.

Der Erfindung liegt daher die Aufgabe zugrunde, eine Kontrolleinrichtung zur Überwachung des Laufes zweier übereinanderliegender Papierbahnen in einer Papierverarbeitungsmaschine der eingangs erwähnten Art zu schaffen, die bei einfachem Aufbau eine zuverlässige Überwachung von Papierbahnen beliebiger Transparenz ermöglicht, ohne daß bei einem Wechsel der Papierqualität Justierarbeiten erforderlich sind.

Dies wird nach der Erfindung durch die in den Patentansprüchen 1 oder 5 angegebenen Merkmale erreicht.

Die Erfindung geht also von dem Gedanken aus, den Lauf jeder einzelnen Papierbahn durch einen eigenen, auf Reflexion ansprechenden, photoelektrischen Sensor zu überwachen. Bei störungsfreiem Lauf wird der von dem jeweiligen Sensor ausgesandte Lichtstrahl von der zugeordneten Papierbahn reflektiert und von dem Empfängerteil desselben empfangen. Wenn jedoch die zugeordnete Papierbahn in einem Bereich vor der Platte reißt, dann wird die der gerissenen Papierbahn zugekehrte Oberfläche der Platte nicht länger von der Papierbahn abgedeckt, sobald das an die Rißstelle angrenzende Ende der gerissenen Papierbahn die Platte passiert hat. Da die Oberfläche der Platte ein anderes Reflexionsverhalten aufweist als die Papierbahn, reagiert der der gerissenen Papierbahn zugeordnete Sensor und gibt ein entsprechendes Signal ab. Die Oberfläche der Platte kann so ausgewählt werden, daß sie garantiert ein anderes Reflexionsverhalten aufweist als alle Papiersorten, die die papierverarbeitende Maschine durchlaufen sollen. Infolgedessen reagieren die photoelektrischen Sensoren immer nur dann, wenn durch das Fehlen einer Papierbahn kein oder zu wenig Licht von der Plattenoberfläche reflektiert wird. Die erfindungsgemäße Kontrolleinrichtung muß also, im Gegensatz zu der eingangs erwähnten bekannten Kontrolleinrichtung nicht mehr auf die jeweilige Papiertransparenz eingestellt werden, wodurch Fehler vermieden werden. Darüber hinaus wird durch die dünne Platte der Papierlauf nicht beeinträchtigt.

Vorteilhafte Ausgestaltungen der Erfindung sind in den Unteransprüchen gekennzeichnet.

Die Erfindung ist in folgendem, anhand eines in der Zeichnung dargestellten Ausführungsbeispieles, näher erläutert. Es zeigen:
- Figur 1: einen Querschnitt der Kontrolleinrichtung quer zur Papierlaufrichtung nach der Linie I-I der Figur 2,
- Figur 2: einen Längsschnitt der Kontrolleinrichtung nach der Linie II-II der Figur 1.

In der Zeichnung sind mit 1 und 2 zwei übereinanderliegende Papierbahnen bezeichnet, die in einer papierverarbeitenden Maschine aufeinanderliegend in Papierlaufrichtung A bewegt werden. Die Kontrolleinrichtung 3 weist eine dünne Platte 4 auf, welche sich in Papierlaufrichtung A erstreckt und die am Rand der Papierbahnen 1, 2 zwischen diese eingreift. An den beiden gegenüberliegenden Seiten der Platte 4 ist je ein auf Reflexion ansprechender, photoelektrischer Sensor 5 bzw. 6 angeordnet. Die Lichtstrahlen 5a und 6a dieser beiden Sensoren 5, 6 sind von entgegengesetzten Seiten her senkrecht auf die zugeordnete Papierbahn 1 bzw. 2 und die dahinter befindliche Platte 4 gerichtet.

Die den Sensoren 5, 6 zugekehrten Oberflächen 4.1 und 4.2 der Platte 4 müssen ein gegenüber den Papierbahnen 1 und 2 völlig unterschiedliches Reflexionsvermögen aufweisen. Nachdem Papier, insbesondere weißes Papier, welches hier zumeist verarbeitet werden soll, ein gutes Reflexionsvermögen aufweist, sind die beiden Oberflächen 4.1 und 4.2 lichtabsorbierend ausgebildet. Die Oberflächen 4.1 und 4.2 können geschwärzt sein. Zweckmäßig kann auch die gesamte Platte 4 aus schwarzem Kunststoff bestehen.

Die Funktion ist folgende:

Solange beide Papierbahnen 1, 2 vorhanden sind, wird der von dem zugehörigen photoelektrischen Sonsor 5 bzw. 6 ausgehende Lichtstrahl 5a bzw. 6a von der Papierbahn 1 bzw. 2 reflektiert und das Empfängerteil jedes Sensors 5, 6 nimmt dieses reflektierte Licht auf. Die Sensoren 5, 6 sind so eingestellt bzw. ausgebildet, daß sie bei Auftreffen von reflektiertem Licht nicht reagieren. Reißt jedoch z.B. die obere Papierbahn 1 in Laufrichtung A vor der Platte 4, dann wird die Oberfläche 4.1 nicht mehr von der Papierbahn 1 abgedeckt, sobald das an die Rißstelle angrenzende Ende die Platte passiert hat. Der Lichtstrahl 5a wird von der schwarzen Oberfläche 4.1 dann nicht länger reflektiert. Dies wird von Empfängerteil des Sensors 5 erkannt und über ein entsprechendes Signal die Maschine stillgesetzt.

Gegebenenfalls kann die Platte an ihren den beiden Sensoren zugekehrten Seiten auch lichtreflektierende Oberflächen aufweisen. In diesem Fall ist es jedoch zweckmäßig, daß diese Oberflächen schräg zur Papierlaufrichtung bzw. schräg zu den von den Sensoren ausgehenden Lichtstrahlen geneigt sind. Fehlt eine der Papierbahnen, dann wird der vom zugehörigen Sensor ausgesandte Lichtstrahl von der schräg geneigten, reflektierenden Oberfläche entsprechend dem Gesetz Einfallswinkel = Ausfallswinkel nicht mehr zum Sensor reflektiert und das Empfängerteil des Sensors reagiert dementsprechend.

## Patentansprüche

1. Kontrolleinrichtung zur Überwachung des Laufes zweier übereinanderliegender Papierbahnen (1, 2) in einer Papierverarbeitungsmaschine, mit photoelektrischen Sensoren (5, 6), deren Lichtstrahlen auf die Oberfläche der Papierbahnen (1, 2) gerichtet sind, **dadurch gekennzeichnet,** daß eine am Rand der Papierbahnen (1, 2) zwischen beide Papierbahnen eingreifende, stationäre, dünne Platte (4) vorgesehen ist, die sich in Papierlaufrichtung (A) erstreckt, und deren Oberfläche ein anderes Reflexionsverhalten aufweist als die Papierbahn, und daß an den beiden gegenüberliegenden Seiten der Platte (4) je ein auf Reflexion ansprechender, photoelektrischer Sensor (5, 6) so angeordnet ist, daß die Lichtstrahlen (5a, 6a) beider Sensoren von jeweils entgegengesetzten Seiten her auf die zugehörige Papierbahn (1, 2) und die dahinter befindliche Platte (4) gerichtet sind.

2. Einrichtung nach Anspruch 1, **dadurch gekennzeichnet,** daß die Platte (4) an ihren beiden, den Sensoren (5, 6) zugekehrten Seiten lichtabsorbierende Oberflächen (4.1, 4.2) aufweist.

3. Einrichtung nach Anspruch 2, **dadurch gekennzeichnet,** daß die Oberflächen (4.1, 4.2) geschwärzt sind.

4. Einrichtung nach Anspruch 2, **dadurch gekennzeichnet,** daß die Platte (4) aus schwarzem Kunststoff besteht.

5. Kontrolleinrichtung zur Überwachung des Laufes zweier übereinanderliegender Papierbahnen (1, 2) in einer Papierverarbeitungsmaschine, mit photoelektrischen Sensoren (5, 6), deren Lichtstrahlen auf die Oberfläche der Papierbahnen (1, 2) gerichtet sind, **dadurch gekennzeichnet,** daß eine am Rand der Papierbahnen (1, 2) zwischen beide Papierbahnen (1, 2) eingreifende, stationäre, dünne Platte vorgesehen ist, daß die Platte an ihren beiden, den Sensoren (5, 6) zugekehrten Seiten lichtreflektierende Oberflächen aufweist, deren Oberflächen zur Papierlaufrichtung geneigt sind, und daß an den beiden gegenüberliegenden Seiten der Platte je ein auf Reflexion ansprechender, photoelektrischer Sensor (5, 6) so angeordnet ist, daß die Lichtstrahlen beider Sensoren (5, 6) von jeweils entgegengesetzten Seiten her auf die zugehörige Papierbahn (1, 2) und die dahinter befindliche Platte gerichtet sind.

## Claims

1. A control device for monitoring the passage of two superimposed paper webs (1, 2) in a paper processing machine, with photoelectric sensors (5, 6), whose light beams are directed on to the surfaces of the paper webs (1, 2), characterized in that a thin, stationary plate (4) is provided at the edge of the paper webs (1, 2), engaging between the two paper webs and extending in the direction (A) of passage of the paper and whose surface has different reflective properties than the paper web, and in that a respective photoelectric sensor (5, 6) responding to reflection is so arranged on each of the two opposite sides of the plate (4) that the light beams (5a, 6a) of the two sensors are directed on to respective opposite sides of the corresponding paper webs (1, 2) and the plate (4) lying thereunder.

2. A device according to claim 1, characterized in that the plate (4) has light-absorbing surfaces (4.1, 4.2) on its two sides facing the sensors (5, 6).

3. A device according to claim 2, characterized in that the surfaces (4.1, 4.2) are blackened.

4. A device according to claim 2, characterized in that the plate (4) consists of black plastics material.

5. A control device for monitoring the passage of two superimposed paper webs (1,2) in a paper processing machine, with photoelectric sensors (5,6), whose light beams are directed on to the surface of the paper webs (1,2), characterized in that a thin, stationary plate is provided at the edge of the paper webs (1,2), engaging between the two paper webs (1,2), in that the plate has light-reflecting surfaces on its two sides facing the sensors (5,6), in that the surfaces are inclined relative to the paper feed direction, and in that a respective photoelectric sensor (5,6) responsive to reflection is arragend on each of the two opposite sides of the plate, in that the light beams of the two sensors (5,6) are directed from respective opposite sides on to the associated paper webs (1,2) and the plate lying behind them.

## Revendications

1. Dispositif de contrôle du déplacement de deux bandes de papier superposées (1, 2) dans une machine de traitement du papier, avec des capteurs photoélectriques (5, 6) dont les rayons lumineux sont dirigés sur la surface des bandes de papier (1, 2), **caractérisé** en ce qu'il est prévu une mince plaque (4), stationnaire, s'engageant sur le bord des bandes de papier (1, 2) entre les deux bandes de papier, plaque qui s'étend dans la direction (A) de déplacement du papier et dont la surface présente un comportement réfléchissant différent de celui des bandes de papier, et en ce qu'un capteur photoélectrique respectif (5, 6), réagissant à la réflexion, est disposé sur chacun des deux côtés opposés de la plaque (4) de telle sorte que les rayons lumineux (5a, 6a) des deux capteurs sont dirigés, en provenant respectivement de côtés opposés, sur la bande de papier associée (1, 2) et la plaque (4) qui se trouve derrière.

2. Dispositif selon la revendication 1, **caractérisé** en ce que la plaque (4) présente, sur ses deux côtés tournés vers les capteurs (5, 6), des surfaces (4.1, 4.2) absorbant la lumière.

3. Dispositif selon la revendication 2, **caractérisé** en ce que les surfaces (4.1, 4.2) sont noircies.

4. Dispositif selon la revendication 2, **caractérisé** en ce que la plaque (4) est réalisée en matière plastique noire.

5. Dispositif de contrôle du déplacement de deux bandes de papier superposées (1, 2) dans une machine de traitement du papier, avec des capteurs photoélectriques (5, 6) dont les rayons lumineux sont dirigés sur la surface des bandes de papier (1, 2), **caractérisé** en ce qu'il est prévu une mince plaque, stationnaire, s'engageant sur le bord des bandes de papier (1, 2) entre les deux bandes de papier (1, 2), en ce que la plaque présente, sur ses deux côtés tournés vers les capteurs (5, 6), des surfaces réfléchissant la lumière, qui sont inclinées par rapport à la direction de déplacement du palier, et en ce qu'un capteur photoélectrique respectif (5, 6), réagissant à la réflexion, est disposé sur chacun des deux côtés opposés de la plaque de telle sorte que les rayons lumineux des deux capteurs (5, 6) sont dirigés, en provenant respectivement de côtés opposés, sur la bande de papier associée (1, 2) et la plaque qui se trouve derrière.
